# EUROPÄISCHE PATENTSCHRIFT

(11) **EP 3 139 450 B1**
(45) Veröffentlichungstag und Bekanntmachung des Hinweises auf die Patenterteilung: **27.03.2019**
(21) Anmeldenummer: 16001765.3
(22) Anmeldetag: 09.08.2016
(51) Int. Cl.: H01R 13/502, H01R 13/64, H01R 43/18

(54) **GEHÄUSE FÜR EINEN STECKVERBINDER**
CASING FOR A CONNECTOR
BOITIER POUR UN CONNECTEUR A FICHE

(30) Priorität: 03.09.2015 DE 102015011528
(43) Veröffentlichungstag der Anmeldung: 08.03.2017
(73) Patentinhaber: Lapp Engineering & Co., 6330 Cham (CH)
(72) Erfinder: Naujoks, Markus, 71063 Sindelfingen (DE)
(74) Vertreter: Schmidt, Steffen J.

(56) Entgegenhaltungen:
- EP-A1- 0 818 854
- EP-A1- 1 289 073
- DE-U1-202011 101 574
- US-A- 3 364 455
- US-A- 4 687 279
- US-A1- 2010 297 871

## Beschreibung

### Hintergrund und Stand der Technik

Nachstehend wird ein Gehäuse eines Steckverbinders für energie- oder signalführende Leiter vorgestellt. Der Steckverbinder dient vorteilhafterweise der Übertragung elektrischer Signale.

Derartige Steckverbinder sind beispielsweise aus der EP 2 736 124 A1, der DE 10 2011 076 881 A1, der DE 20 2011 101 574 U1 und der DE 20 2011 103 702 U1 bekannt.

Dokument EP 2 736 124 A1 offenbart einen elektrischen Steckverbinder, dessen Isolierkörper mit einem Entriegelungswerkzeug aus dem Gehäuse des Steckverbinders gelöst werden kann. In das Gehäuse ist eine Rasteinrichtung eingelassen, in die der Isolierkörper eingerastet wird, so dass dieser axial unverrückbar im Gehäuse sitzt. Weiterhin wird ein Entriegelungswerkzeug offenbart, das den Isolierkörper aus dem elektrischen Steckverbinder löst. Dazu wird das Entriegelungswerkzeug in die Steckseite des Steckverbinders eingeführt.

Dokument DE 10 2011 076 881 A1 offenbart einen elektrischen Steckverbinder, bevorzugt für den Kraftfahrzeugbereich, mit inneren und äußeren Gehäuseteilen, sowie jeweils Gegenüberliegende Schalen bzw. Halbschalenelemente welche durch Codierungen positioniert werden.
Dokument DE 20 2011 101 574 U1 offenbart einen Steckverbinder bestehend aus zwei Gehäuseteilen, die miteinander verschraubbar sind. Der Isolierkörper, der auch als Kontaktkörper dient, sowie die Kontakte sitzen im zweiten Gehäuseteil, wobei der Kontaktkörper in eine Isolierhülse eingebracht ist.

Dokument DE 20 2011 103 702 U1 offenbart einen elektrischen Steckverbinder, der aus einem Steckerkorpus besteht, auf den eine Arretierungsmutter aufgeschraubt wird. Ein Isolierkörper und Kontaktträger werden in dem Steckerkorpus befestigt. Mittel zum Festklemmen des elektrischen Kabels werden durch Aufschrauben der Arretierungsmutter mit dem Kontaktträger verbunden. Gleichzeitig wird der elektrische Leiter im Steckverbinder fixiert.

Dokument US 2010/0297871 offenbart einen elektrischen Steckverbinder für Koaxialkabel, der aus einem inneren und zwei äußeren Gehäuseteilen besteht. Das innere Gehäuseteil wird in die äußeren Gehäuseteile von der Vorderseite des Steckverbinders eingeführt und befestigt. Der Isolierkörper des Koaxialkabels wird durch das äußere Gehäuseteil befestigt.

Dokument EP 1 289 073 A1 offenbart einen elektrischen Steckverbinder mit mehreren Kontaktkammern, welche in Richtung der Längsachse des Gehäuses parallel zueinander angeordnet sind. Die zueinander gehörigen Steckverbinderhälften weisen jeweils eine Codierinformation auf, um die korrekte Ausrichtung am jeweiligen Gegenstecker zu unterstützen.

Weiter offenbaren auch die Dokumente EP 0 818 854 A1 und US 3 364 455 A jeweils elektrische Steckverbinder zur Verbindung von Stromkabeln.

Die US 4,687,279 A betrifft eine Mikrowellen-Koaxial-Steckverbinder-Anordnung, die im Bereich von 18 GHz einzusetzen sind und mit unterschiedlichen Steckverbindern kompatibel sein soll.

Steckverbinder, auch die der hier vorgestellten Art, können sowohl in Rundausführung als auch in Rechteckausführung ausgestaltet sein. Im Allgemeinen weisen Steckverbinder ein Gehäuse auf, das aus Metall oder Kunststoff gefertigt ist. In dem Gehäuse befindet sich ein Isolierkörper aus einem elektrisch isolierenden Material. Der Isolierkörper dient zur Aufnahme von wenigstens einem elektrischen Kontaktelement. Kontaktelemente können durch Druckguss-Verfahren oder spanabhebende Verfahren z. B. aus Messing hergestellt werden, wobei in einigen Varianten ein zusätzlicher Goldüberzug diese vor Korrosion schützt. Bei den hier beschriebenen Steckverbindern sind die Kontaktelemente als Kontaktstifte oder als Kontaktbuchsen ausgebildet. Wird ein solcher Steckverbinder mit einem entsprechenden Gegensteckverbinder verbunden, so kommt es zu einer elektrischen Verbindung über die Kontaktstifte bzw. Kontaktbuchsen.

Die hier vorgestellten Steckverbinder können sowohl am losen Ende eines Signalkabels angebracht sein als auch zur festen Montage an einer übergeordneten Konstruktion, beispielsweise in einer Gehäusewand, vorgesehen sein.

Typischerweise wird das Gehäuse durch ein Druckguss-Verfahren aus Zink oder Aluminium erstellt. Das Verfahren erzeugt feingliedrige Oberflächen mit Codierformationen und Geometrien. Vorteilhafterweise ist dazu kein weiteres Fertigungsverfahren, ggf. mit Ausnahme eines Entgratungsschrittes, nötig. Ein weiterer positiver Aspekt ist die hohe mögliche Anzahl an Gussstücken pro Gussform.

In vielen Anwendungsfällen sind die Steckverbinder schädlichen Umwelteinflüssen, beispielsweise Feuchtigkeit und/oder ätzenden Stoffen, ausgesetzt. Die Lebensdauer eines Gehäuses sinkt aufgrund von Korrosion, der Einwirkung von Chemikalien und/oder mechanischem Verschleiß erheblich. Eine Vernickelung der Oberfläche erzielt eine höhere Beständigkeit gegenüber Korrosion und mechanischem Verschleiß, wobei ein vollständig geschlossener Nickelüberzug notwendig ist, um die darunterliegende Schicht vor Korrosion zu schützen. Durch die Verwendung von Edelstahl (z. B. 1.4440) oder einer Superlegierung (z. B. eine Ni-Mo-Cr basierte Legierung) als Gehäusematerial wird dieses Problem gemindert. Diese Materialien haben eine höhere Beständigkeit gegenüber Korrosion und ätzenden Stoffen sowie vorteilhafte mechanische Eigenschaften in Bezug auf Härte und Festigkeit.

### Zu lösendes Problem

Nachteilig an der bekannten Lösung eines Edelstahlgehäuses ist die aufwendige Fertigung. Die Herstellung feingliedriger Codierformationen und Geometrien zur Befestigung des Isolierkörpers benötigt ein schrittweises Fertigungsverfahren. Zu Beginn erzeugt ein urformendes Fertigungsverfahren die Grundform. Danach werden die Codierformationen und Geometrien durch eine Vielzahl trennender Prozesse, beispielsweise Bohren oder Fräsen, in das Gehäuse des Steckverbinders eingearbeitet. Aus diesem Grund sind typische Guss-Geometrien aus Edelstahl nicht wirtschaftlich anzufertigen.

### Vorgestellte Lösung

Steckverbinder der hier vorgestellten Art für energie- und/oder signalführende Leiter umfassen ein Gehäuse, wobei dieses ein inneres und ein äußeres Gehäuseteil aufweist, die voneinander getrennt werden können, sowie einen in das innere Gehäuseteil eingesetzten Isolierkörper zur Aufnahme von wenigstens einem Kontaktelement. Das äußere Gehäuseteil ist aus einem an die Umwelteinflüsse angepassten Material gefertigt. Das innere Gehäuseteil hat wenigstens eine Codierformation und Geometrie zur Aufnahme des Isolierkörpers. Nur das äußere Gehäuseteil ist nach dem Zusammenfügen eines Steckverbinders mit einem Gegensteckverbinder Umwelteinflüssen ausgesetzt.

Dabei ist vorgesehen, dass das innere Gehäuseteil zylindrisch ist und ein Material aufweist, das wenigstens eine Codierformation und Geometrie, die zur Aufnahme des Isolierkörpers dient, durch ein einstufiges Fertigungsverfahren aufnimmt. Letzteres ist beispielsweise ein Druckguss-Verfahren, wobei zusätzliche Fertigungsschritte (z. B. Entgraten) nicht ausgeschlossen werden. Weiterhin kann das innere Gehäuseteil sowie die wenigstens eine Codierformation und Geometrie durch ein trennendes Fertigungsverfahren, beispielsweise Fräsen, erstellt werden. Vorteilhafterweise befinden sich die wenigstens eine Codierformation und Geometrie an der Innenwand des inneren Gehäuseteils. Das äußere Gehäuseteil kann als eine zylindrische Form oder als Winkelrohr ausgeformt sein, wobei ein urformendes Fertigungsverfahren (z. B. Gießen) die Grundform des äußeren Gehäuseteils erzeugt. Es besteht die Möglichkeit, dass andere Fertigungsverfahren oder Kombinationen anderer Fertigungsverfahren angewandt werden.

Das zylindrische äußere Gehäuseteil ist im Inneren hohl und hat an der Grund- und Deckfläche jeweils eine Öffnung. Wenigstens eine dieser Öffnungen ist dazu ausgelegt das innere Gehäuseteil aufzunehmen. Das äußere Gehäuseteils enthält an der Innenwand vorzugsweise nur rotationssymmetrische Geometrien zur Mittellängsachse des äußeren Gehäuseteils, die vorteilhafterweise durch einen Drehprozess erstellt werden, wobei andere trennende Fertigungsprozesse (z. B. Bohren) nicht auszuschließen sind. Die wenigstens eine rotationssymmetrische Geometrie kann nach der Fertigung des äußeren Gehäuseteils in dieses eingebracht werden, aber auch nachdem das innere und äußere Gehäuseteil bereits miteinander verbunden sind. Dabei versteht man unter rotationssymmetrisch, dass das äußere Gehäuseteil nach einer Drehung um seine Mittellängsachse um einen beliebigen Winkel auf sich selbst abgebildet wird.

Diese wenigstens eine Geometrie kann eine Erhebung oder Vertiefung sein, die entlang des inneren Kreisumfangs des äußeren Gehäuseteils eingearbeitet ist. Dementsprechend ist wenigstens eine komplementäre Gegengeometrie auf dem Umfang des inneren Gehäuseteils eingearbeitet. Die Öffnungen können ebenfalls durch ein trennendes Fertigungsverfahren erzeugt werden. Weiterhin hat das äußere Gehäuseteil eine innenliegende Lippe. Hinter dieser Lippe, dem elektrischen Leiter zugewandt, sitzt im zusammengefügten Zustand das innere Gehäuseteil. Ein Fügeverfahren verbindet das innere und äußere Gehäuseteil miteinander. Dabei ist sicherzustellen, dass diese Verbindung elektrisch leitfähig ist und eine ausreichende Kontaktgabe aufweist, um die Anbindung des Schutzleiters zu gewährleisten. Vorteilhafterweise ist die elektrische Leitfähigkeit des inneren Gehäuseteils größer als die des äußeren Gehäuseteils. Weiterhin sollen die im Inneren befindlichen Komponenten gegenüber verdrehen geschützt sein.

So sind das äußere Gehäuseteil und das innere Gehäuseteil des Steckverbinders baulich voneinander zu trennen und jeweils aus einem Material angepasst an die jeweiligen Umwelteinflüsse zu fertigen. Aufgrund dieser Separierung wird die Herstellung des Steckverbinders vereinfacht, da die wenigstens eine Codierformation und Geometrie nicht dem äußeren Gehäuseteil zugeordnet sind. Diese werden durch ein Fertigungsverfahren, z. B. ein Druckguss-Verfahren mit einem nachgelagerten Entgratungsschritt oder einem einstufigen trennenden Fertigungsverfahren, in das innere Gehäuseteil eingearbeitet. Ferner bestimmen die Einsatzanforderungen das Material des äußeren Gehäuseteils und als Reaktion auf sich ändernde Ansprüche kann das äußere Gehäuseteil ausgetauscht werden.

Zusammenfassend wird die Beständigkeit des Steckverbinders erhöht und das Fertigungsverfahren vereinfacht. Dies steigert die Flexibilität und ermöglicht eine erhebliche Reduzierung kostenintensiver Lagervarianten. Eine große Anzahl von Anwendungsbereichen ist gegeben, da das äußere Gehäuseteil unterschiedliche Materialien aufweisen kann.

Das innere Gehäuseteil ist vorteilhafterweise aus Zink oder einer Zink-Legierung gefertigt, insbesondere durch ein urformendes Fertigungsverfahren wie Druckguss oder einem spanabhebenden Verfahren.

Das äußere Gehäuseteil ist vorzugsweise aus Edelstahl (z. B. 1.4440) oder einer Superlegierung (z. B. auf Ni-Mo-Cr Basis) gefertigt, insbesondere durch die Kombination eines urformenden und eines trennenden Fertigungsverfahren, wobei nicht ausgeschlossen ist, dass auch andere Materialien und Fertigungsprozesse benutzt werden können.

Es wird eine Ausgestaltung des inneren Gehäuseteils vorgestellt, bei der wenigstens eine Codierformation und Geometrie in das innere Gehäuseteil eingearbeitet sind.

### Kurzbeschreibung der Zeichnung

Die Erfindung wird nachfolgend anhand der beigefügten Zeichnungen erläutert. Es stellen dar:
Fig. 1 getrennte Darstellung des inneren und äußeren Gehäuseteils für einen Steckverbinder sowie dessen Gegensteckverbinder,
Fig. 2 Schnittdarstellung des in Fig. 1 gezeigten Steckverbinders sowie dessen Gegensteckverbinder, wobei das innere und äußere Gehäuseteil zusammengefügt sind, und
Fig. 3 Steckverbinder im Endmontagezustand in Verbindung mit einem Gegensteckverbinder im Endmontagezustand.

### Detaillierte Beschreibung der Ausführungsformen

Unter Bezugnahme auf Fig. 1 umfasst ein elektrischer Steckverbinder 0a, 0b ein inneres Gehäuseteil 1a, 1b und ein äußeres Gehäuseteil 2a, 2b mit einer Mittellängsachse 13a, 13b sowie einen (hier nicht gezeigten) Isolierkörper. Das innere Gehäuseteil 1a, 1b ist vorteilhafterweise aus Zink oder einer Zink-Legierung gefertigt, beispielsweise durch ein Druckguss-Verfahren, wobei das äußere Gehäuseteil 2a, 2b aus einem Edelstahl gefertigt ist und durch eine Kombination aus ur- und umformenden sowie trennenden Fertigungsverfahren hergestellt ist. In einer weiteren Ausgestaltung ist das innere Gehäuseteil 1a, 1b aus Messing gefertigt, vorzugsweise durch ein spanabhebendes Verfahren, insbesondere ein Dreh- oder Fräsverfahren. Der Isolierkörper ist aus Kunststoff gefertigt, vorzugsweise durch ein Spritzguss-Verfahren. Die unterschiedlichen Materialien des inneren 1a, 1b und äußeren Gehäuseteils 2a, 2b basieren auf der unterschiedlichen Beständigkeit gegenüber Korrosion, ätzenden Stoffen und/oder mechanischem Verschleiß sowie der Verarbeitbarkeit mittels eines vorgegebenen Herstellungsverfahrens. Der Steckverbinder 0a, 0b ist entweder mit einer Buchse oder einem Stecker ausgestattet. Dabei ist das innere Gehäuseteil 1a, 1b durch die hintere Gehäuseseite 15a, 15b in das äußere Gehäuseteil 2a, 2b einzusetzen. Das äußere Gehäuseteil 2a, 2b kann an der Innenwand wenigstens eine rotationssymmetrische Geometrie zur Mittellängsachse aufweisen. Diese wenigstens eine Geometrie kann eine Erhebung oder Vertiefung sein, die entlang des inneren Kreisumfangs des äußeren Gehäuseteils 2a, 2b eingearbeitet ist und in eine komplementäre Gegengeometrie auf dem Umfang des inneren Gehäuseteils 1a, 1b eingreift. Im Endmontagezustand des Steckverbinders 0a, 0b ist der Isolierkörper in das innere Gehäuseteil 1a, 1b durch wenigstens eine Geometrie 4a, 4b gegen Herausfallen nach vorne, der Steckseite zugewandt, und auch gegen Zurückbewegung nach hinten, dem elektrischen Leiter zugewandt, gesichert.

Das innere Gehäuseteil 1a, 1b hat eine zylindrische Form und weist an der Innenwand wenigstens eine Codierformation sowie Geometrie 4a, 4b auf. Dabei ist die wenigstens eine Codierformation so ausgeformt, dass der Steckverbinder beim Zusammenfügen mit einem Gegensteckverbinder in Eingriff mit einer komplementären Gegencodierformation tritt. Die wenigstens eine Geometrie 4a, 4b dient unter Anderem zur Befestigung und/oder Ausrichtung des Isolierkörpers. Hierzu weist dieser eine vorherbestimmte Kontur auf seinem Außenmantel auf, die beim ordnungsgemäßen Einsetzen des Isolierkörpers in das innere Gehäuseteil 1a, 1b, in eine an der Innenwand des inneren Gehäuseteils 1a, 1b ausgebildete Geometrie eingreift. Ein Beispiel wäre eine Nase auf dem Umfang des Isolierkörpers und eine komplementäre Aussparung an der Innenwand des inneren Gehäuseteils 1a, 1b. Die wenigstens eine Geometrie kann auch als eine oder mehrere Laschen 9a, 9b oder Taschen 10 ausgebildet sein. In diese können Federelemente 11, zur Anbindung des Schutzleiters an das elektrisch leitfähige innere Gehäuseteil 1a, 1b, eingreifen. Neben der wenigstens einen Codierformation und Geometrie ist die Innenkontur an das Innenleben 8 des Steckverbinders 0a, 0b angepasst.

Der Außenmantel 7a, 7b des inneren Gehäuseteils 1a, 1b ist so ausgestaltet, dass das innere Gehäuseteil 1a, 1b in einen vorherbestimmten Bereich 6a, 6b, in dem die Innenkontur des äußeren Gehäuseteils 2a, 2b gegengleich gestaltet ist, einsetzbar ist.

Das zylindrische äußere Gehäuseteil 2a, 2b weist an der Innenwand nur rotationssymmetrische Geometrien 5a, 5b auf, die durch einen Drehprozess, obgleich auch ein anderes trennendes Fertigungsverfahren möglich ist, erstellt sind. Die Innenkontur des äußeren Gehäuseteils 2a, 2b ist in einem vorherbestimmten Bereich 6a, 6b ausgebildet, um das innere Gehäuseteil 1a, 1b aufnehmen. Durch ein Fügeverfahren werden das innere Gehäuseteil 1a, 1b und das äußere Gehäuseteil 2a, 2b verbunden, wobei diese Verbindung elektrisch leitend und starr gegenüber verdrehen ist.

Eine Möglichkeit zur Verbindung des inneren Gehäuseteils 1a, 1b und äußeren Gehäuseteils 2a, 2b ist mittels Verpressen oder Einpressen. Weiterhin können das innere 1a, 1b und äußere Gehäuseteil 2a, 2b beispielsweise durch einen Fügeklebstoff verbunden werden, so dass eine Endmontage am Einsatzort möglich ist. Dabei muss es sich um einen elektrisch leitfähigen Fügeklebstoff handeln, der wiederum durch ein Lösungsmittel gelöst werden kann. Das Lösungsmittel sollte vorteilhafterweise den Isolierkörper nicht angreifen. Der Austausch des äußeren Gehäuseteils vor Ort eröffnet die Möglichkeit auf sich ändernde Einsatzbedingungen zu reagieren.

Da die wenigstens eine Codierformation in das innere Gehäuseteil 1a, 1b eingearbeitet ist, ist die radiale Ausrichtung des inneren Gehäuseteils 1a, 1b gegenüber des äußeren Gehäuseteils 2a, 2b kein maßgebliches Auslegungskriterium. Dennoch kann wenigstens eine rotationssymmetrische Geometrie an der Innenwand des äußeren Gehäuseteils 2a, 2b angebracht sein, die eine vorherbestimmte Ausrichtung des inneren Gehäuseteils 1a, 1b festlegt.

Weiterhin ist eine Lippe 18a, 18b vorgesehen, die an der Innenwand des äußeren Gehäuseteils 2a, 2b angebracht ist. Nach dem Einsetzen des inneren Gehäuseteils 1a, 1b in das äußere Gehäuseteil 2a, 2b liegt das innere Gehäuseteil 1a, 1b hinter der Lippe 18a, 18b, dem elektrischen Leiter zugewandt. Die Lippe 18a, 18b verhindert ein zu weites Einführen des inneren Gehäuseteils 1a, 1b in das äußere Gehäuseteil 2a, 2b und stabilisiert die Position des inneren Gehäuseteils 1a, 1b, insbesondere während des Verpressens der beiden Gehäuseteile.

Auf der Außenseite des äußeren Gehäuseteils befindet sich ein Gewinde 16a, 16b, das mit dem Innengewinde einer Hutmutter 19a, 19b korrespondiert, die zur Befestigung des (hier nicht dargestellten) elektrischen Leiters in Form eines Kabels dient. Die konkrete Ausgestaltung der Hutmutter sowie die Befestigung des (hier nicht dargestellten) elektrischen Leiters im Inneren des Gehäuses sind für den vorliegenden Steckverbinder nicht von Bedeutung. Anstelle einer Hutmutter 19a, 19b kann das Gewinde 16a, 16b auch mit einer Wand eines elektrischen Geräts oder eines Schaltschranks verbunden werden.

Fig. 2 zeigt eine Schnittdarstellung des elektrischen Steckverbinders aus Fig. 1 entlang den Punkten A-A. In dieser Darstellung ist der Endmontagezustand des Steckverbinders 0a, 0b mit einer Buchse, siehe Fig. 2A, sowie mit einem Stecker, siehe Fig. 2B, dargestellt. Dabei versteht sich unter Endmontagezustand, dass das innere Gehäuseteil 1a, 1b in das äußere Gehäuseteil 2a, 2b eingesetzt ist und beide Gehäuseteile elektrisch leitend gefügt sind. Aufgrund der Dimensionen des inneren 1a, 1b und äußeren Gehäuseteils 2a, 2b umfasst das äußere Gehäuseteil 2a, 2b das innere Gehäuseteil 1a, 1b vollständig. Unabhängig davon ob der Steckverbinder 0a, 0b mit einer Buchse oder einem Stecker ausgestattet ist, wird das innere Gehäuseteil 1a, 1b durch die hintere Gehäuseseite 15a, 15b des äußeren Gehäuseteils 2a, 2b eingesetzt. Danach sitzt dieses hinter einer Lippe 18a, 18b, dem elektrischen Leiter zugewandt. Die Lippe 18a, 18b ist in das äußere Gehäuseteil 2a, 2b eingelassen. In diesem Bereich 6a, 6b ist die Innenkontur des äußeren Gehäuseteils 2a, 2b zur Aufnahme des inneren Gehäuseteils 1a, 1b ausgebildet. Der (hier nicht dargestellte) ein- oder mehrteilige Isolierkörper kann sowohl durch die hintere Gehäuseseite 15a, 15b als auch durch die vordere Gehäuseseite 14a, 14b in das innere Gehäuseteil 1a, 1b eingesetzt werden. Aufgrund der vorherbestimmten Kontur auf dem Außenumfang des Isolierkörpers und der komplementären Kontur an der Innenwand des inneren Gehäuseteils 1a, 1b ist der Isolierkörper im Steckverbinder 0a, 0b ausgerichtet. Die hintere Gehäuseseite 15a, 15b weist ein Außengewinde 16a, 16b auf, das zur Aufnahme einer Hutmutter 19a, 19b oder eines anderen Elements mit komplementärem Innengewinde dient. Die Hutmutter 19a, 19b befestigt den (hier nicht gezeigten) elektrischen Leiter in Form eines Kabels. Im Falle eines Steckverbinders mit Stecker, umfasst der Außenmantel des äußeren Gehäuseteils 2b ein Gewinde 17b auf der vorderen Gehäuseseite 14b, zur Aufnahme eines Gegensteckverbinders 0a. Jegliche Gewinde wurden bevorzugt durch einen zusätzlichen trennenden Fertigungsschritt angebracht.

Fig. 3 zeigt eine Schnittansicht, entlang den Achsen A-A in Fig. 1, eines Steckverbinders 0a, 0b im Endmontagezustand in Verbindung mit einem Gegensteckverbinder im Endmontagezustand. Dabei bedeutet Endmontagezustand, dass das innere Gehäuseteil 1a, 1b und das äußere Gehäuseteil 2a, 2b elektrisch leitend zusammengefügt sind. In diesem Ausführungsbeispiel handelt es sich bei dem Steckverbinder 0b um einen Stecker und bei dem Gegensteckverbinder 0a um eine Buchse. An das äußere Gehäuseteil 2a des Gegensteckverbinders ist eine um die Mittellängsachse rotierbare Edelstahlhülse 17a mit einem Innengewinde, das gegengleich zu dem Außengewinde auf der vorderen Gehäuseseite 14b des Steckverbinders 2b ist, angebracht. Die konkrete Ausgestaltung der Befestigung dieser Edelstahlhülse 17a ist für den vorliegenden Steckverbinder 0a, 0b nicht von Bedeutung. Dabei sei anzumerken, dass die Hülse 17a vorzugsweise das Material des äußeren Gehäuseteils 2a aufweist. Die elektrische Verbindung des Steckverbinders 0b mit dem Gegensteckverbinder 0a wird durch das Zusammenstecken sowie das nachfolgende Zusammenschrauben mit Hilfe der Edelstahlhülse 17a erreicht. Aufgrund der Codierformationen an der Innenwand des inneren Gehäuseteil 1a, 1b ist nur eine vorherbestimmte Anordnung zwischen den elektrischen Kontaktstiften und Kontaktbuchsen möglich.

Die inneren Gehäuseteile 1a, 1b liegen hinter der Ebene 3, dem jeweiligen elektrischen Leiter zugewandt, so dass nur das äußere Gehäuseteil 2a, 2b schädlichen Umwelteinflüssen, wie z. B. Feuchtigkeit oder ätzenden Stoffen, ausgesetzt ist. Die hintere Gehäuseseite 15a, 15b des Steckverbinders sowie des Gegensteckverbinders wird mit einer Hutmutter 19a, 19b aus Edelstahl und einer Dichtung versehen, um das Eindringen von Feuchtigkeit oder ätzenden Stoffen zu verhindern. Anstelle der Hutmutter 19a, 19b kann die hintere Gehäuseseite 15a, 15b auch direkt mit einer Wand eines Schaltschranks, eines Gehäuses oder einer Maschine verbunden sein.

Bezugnehmend auf Fig. 3 umfasst das Innenleben 8 des Steckverbinders 0a, 0b weitere Elemente die zur Befestigung des elektrischen Leiters im Gehäuse dienen. Um dies zu gewährleisten ist das innere Gehäuseteil 1a, 1b auf das Innenleben 8 des Steckverbinders 0a, 0b abgestimmt.

Es versteht sich, dass der vorliegende Steckverbinder 0a, 0b keinesfalls auf die dargestellte Rundausführung beschränkt ist. Weiterhin können verschiedene Materialkombinationen für verschiedene Anforderungsprofile und Fertigungsverfahren benutzt werden.

Die vorangehend beschriebenen Varianten der Vorrichtung sowie deren Aufbau- und Betriebsaspekte dienen lediglich dem besseren Verständnis der Struktur, der Funktionsweise und der Eigenschaften; sie schränken die Offenbarung nicht etwa auf die Ausführungsbeispiele ein. Die Fig. sind teilweise schematisch, wobei wesentliche Eigenschaften und Effekte zum Teil vergrößert dargestellt sind, um die Funktionen, Wirkprinzipien, technischen Ausgestaltungen und Merkmale zu verdeutlichen. Dabei kann jede Funktionsweise, jedes Prinzip, jede technische Ausgestaltung und jedes Merkmal, welches/welche in den Fig. oder im Text offenbart ist/sind, mit allen Ansprüchen, jedem Merkmal im Text und in den anderen Fig., anderen Funktionsweisen, Prinzipien, technischen Ausgestaltungen und Merkmalen, die in dieser Offenbarung enthalten sind oder sich daraus ergeben, frei und beliebig kombiniert werden, so dass alle denkbaren Kombinationen der beschriebenen Vorgehensweise zuzuordnen sind. Dabei sind auch Kombinationen zwischen allen einzelnen Ausführungen im Text, das heißt in jedem Abschnitt der Beschreibung, in den Ansprüchen und auch Kombinationen zwischen verschiedenen Varianten im Text, in den Ansprüchen und in den Fig. umfasst. Auch die Ansprüche limitieren nicht die Offenbarung und damit die Kombinationsmöglichkeiten aller aufgezeigten Merkmale untereinander. Alle offenbarten Merkmale sind explizit auch einzeln und in Kombination mit allen anderen Merkmalen hier offenbart.

## Patentansprüche

1. Elektrischer Steckverbinder (0a, 0b) mit wenigstens einem Stecker oder einer Buchse für einen signalführenden Leiter, umfassend ein Gehäuse, das ein inneres (1a, 1b) und ein äußeres Gehäuseteil (2a, 2b) aufweist, die voneinander trennbar sind, sowie einen im Inneren des inneren Gehäuseteils (1a, 1b) aufgenommenen Isolierkörper für wenigstens ein Kontaktelement, eingerichtet zum Anschluss von wenigstens einem gegengleichen Kontaktelement eines Gegensteckverbinders (0a, 0b),
wobei
- das äußere Gehäuseteil (2a, 2b)
∘ an der Innenwand wenigstens eine rotationssymmetrische Geometrie zu seiner Mittellängsachse,
∘ eine innenliegende Lippe (18a, 18b), und
∘ einen Bereich (6a, 6b) zur Aufnahme des inneren Gehäuseteils (1a, 1b) aufweist,
- das innere Gehäuseteil (1a, 1b)
∘ wenigstens eine Geometrie (4a, 4b) zur Aufnahme und Befestigung des Isolierkörpers und eine Codierformation aufweist, die dazu eingerichtet und bestimmt ist, mit wenigstens einer gegengleichen Codierformation eines Gegensteckverbinders zu korrespondieren,
∘ vollständig durch das äußere Gehäuseteil (2a, 2b) umfasst ist, und
∘ in das äußere Gehäuseteil (2a, 2b) eingefügt ist und sich hinter dessen innenliegender Lippe (18a, 18b) dem elektrischen Leiter zugewandt, befindet, und
- das äußere Gehäuseteil (2a, 2b) und das innere Gehäuseteil (1a, 1b) elektrisch leitend und verdrehsicher gefügt sind,
das äußere Gehäuseteil (2a, 2b) aus Edelstahl oder einer Superlegierung gefertigt ist,
die wenigstens eine rotationssymmetrische Geometrie des äußeren Gehäuseteils (2a, 2b) eine Erhebung oder Vertiefung ist, die entlang des inneren Kreisumfangs des äußeren Gehäuseteils (2a, 2b) eingearbeitet ist,
und nach einem Zusammenfügen des Steckverbinders mit einem Gegensteckverbinder das innere Gehäuseteil (1a, 1b) geschützt hinter einer senkrecht zur Mittellängsachse quer orientierten Ebene (3) im Innern des äußeren Gehäuseteils (2a, 2b) liegt, dem jeweiligen elektrischen Leiter zugewandt, und nur das äußere Gehäuseteil (2a, 2b) schädlichen Umwelteinflüssen ausgesetzt ist,
**dadurch gekennzeichnet, dass**
das innere Gehäuseteil (1a, 1b) eine höhere elektrische Leitfähigkeit aufweist als das äußere Gehäuseteil (2a, 2b), und
die Geometrien des inneren Gehäuseteils (1a, 1b) Laschen (9a, 9b) und/oder Taschen (10) zur Befestigung und/oder Ausrichtung des Isolierkörpers oder von Federelementen (11) aufweisen, zum Anschluss des Schutzleiters an das innere Gehäuseteil (1a, 1b).

2. Elektrischer Steckverbinder (0a, 0b) nach Anspruch 1, wobei das innere (1a, 1b) und äußere Gehäuseteil (2a, 2b)
• gegen Korrosion, ätzende Stoffe und/oder Verschleiß unterschiedlich beständige Materialien aufweisen, und
• unterschiedlich elektrisch leitfähige Materialien aufweisen.

3. Elektrischer Steckverbinder (0a, 0b) nach Anspruch 1, wobei
das innere Gehäuseteil (1a, 1b) Zinn oder Aluminium aufweist.

4. Verfahren zur Herstellung eines elektrischen Steckverbinders (0a, 0b) nach einem der Ansprüche 1 bis 3, mit dem Schritten:
Herstellen des äußeren Gehäuseteils (2a, 2b) durch eine Kombination aus ur- und umformenden sowie trennenden Fertigungsverfahren;
Erzeugen der wenigstens einen rotationssymmetrischen Geometrie an der Innenwand des äußeren Gehäuseteils (2a, 2b) durch ein trennendes Fertigungsverfahren;
Herstellen des inneren Gehäuseteils (1a, 1b) durch ein urformendes Fertigungsverfahrens; und
Verbinden des inneren (1a, 1b) und äußeren Gehäuseteils (2a, 2b) durch ein Fügeverfahren; wobei die wenigstens eine rotationssymmetrische Geometrie nach dem Verbinden des inneren (1a, 1b) und äußeren Gehäuseteils (2a, 2b) erzeugt wird,
das äußere Gehäuseteil (2a, 2b) aus Edelstahl oder einer Superlegierung gefertigt wird, und
für das innere Gehäuseteil (1a, 1b) ein Material mit einer höheren elektrischen Leitfähigkeit verwendet wird, als für das äußere Gehäuseteil (2a, 2b),
als wenigstens eine rotationssymmetrische Geometrie des äußeren Gehäuseteils (2a, 2b) eine Erhebung oder Vertiefung verwendet wird, die entlang des inneren Kreisumfangs des äußeren Gehäuseteils (2a, 2b) eingearbeitet wird,
die Geometrien des inneren Gehäuseteils (1a, 1b) mit Laschen (9a, 9b) und/oder Taschen (10) zur Befestigung und/oder Ausrichtung des Isolierkörpers oder von Federelementen (11) versehen werden, zum Anschluss des Schutzleiters an das innere Gehäuseteil (1a, 1b), und
das innere Gehäuseteil (1a, 1b) so gestaltet ist, dass es nach einem Zusammenfügen des Steckverbinders mit einem Gegensteckverbinder geschützt hinter einer Ebene (3) liegt, hinter einer senkrecht zur Mittellängsachse quer orientierten Ebene (3) im Innern des äußeren Gehäuseteils (2a, 2b), dem jeweiligen elektrischen Leiter zugewandt, und nur das äußere Gehäuseteil (2a, 2b) schädlichen Umwelteinflüssen ausgesetzt ist.

5. Verfahren zur Herstellung eines elektrischen Steckverbinders (0a, 0b) nach Anspruch 4, wobei das urformende Fertigungsverfahren ein Druckguss-Verfahren ist.

6. Verfahren zur Herstellung eines elektrischen Steckverbinders (0a, 0b) nach Anspruch 4, wobei das Fügeverfahren ein Klebeverfahren oder ein Einpressen oder ein Verpressen ist.

7. Verfahren zur Herstellung eines elektrischen Steckverbinders (0a, 0b) nach Anspruch 4, wobei das trennende Fertigungsverfahren ein Drehverfahren ist.

8. Verfahren zur Herstellung eines elektrischen Steckverbinders (0a, 0b) nach Anspruch 4, wobei wenigstens eine Codierformation und/oder eine Geometrie (4a, 4b) durch ein trennendes Fertigungsverfahren in das innere Gehäuseteil (1a, 1b) eingearbeitet wird.

9. Verfahren zur Herstellung eines elektrischen Steckverbinders (0a, 0b) nach Anspruch 8, wobei das trennende Fertigungsverfahren ein Fräsverfahren ist.

## Claims

1. An electrical connector (0a, 0b) with at least one plug or one jack for a signal routing conductor, comprising a housing having an interior (1a, 1b) and an exterior housing part (2a, 2b) separable from each other and also an isolation body received in the interior of the interior housing part (1a, 1b) for at least a contact element, configured for connection to at least one mirror-inverted contact element of a mating connector (0a, 0b),
wherein
- the exterior housing part (2a, 2b) has
∘ a rotational symmetrical geometry with respect to its middle length axis on the interior wall,
∘ an inner lip (18a, 18b), and
∘ a portion (6a, 6b) for receiving the inner housing part (1a, 1b),
- the interior housing part (1a, 1b)
∘ has at least one geometry (4a, 4b) for receiving and fixing the isolation body and an encoding formation configured to and designed to correspond with at least one mirror-inverted encoding formation of a mating connector,
o is completely comprised by the exterior housing part (2a, 2b), and
∘ is inserted into the exterior housing part (2a, 2b) and is placed facing the electrical conductor behind the inner lip (18a, 18b) of the exterior housing part (2a, 2b), and
- the exterior housing part (2a, 2b) and the interior housing part (1a, 1b) are electrically conducting and rotationally preventive inserted,
the exterior housing part (2a, 2b) is produced of stainless steel or a superalloy,
the at least one rotational symmetrical geometry of the exterior housing part (2a, 2b) is a protrusion or a recess incorporated along the inner circumferential of the exterior housing part (2a, 2b), and
after assembling the connector with the mating connector of the inner housing part (1a, 1b), the inner housing part (1a, 1b) is positioned protected and behind a lateral oriented plane (3) perpendicular to the middle length axis in the interior housing part (2a, 2b), facing the respective electrical conductor, and only the exterior housing part (2a, 2b) is exposed to harmful environmental impacts,
**characterized in that**
the inner housing part (1a, 1b) has a higher electrical conductivity than the exterior housing part (2a, 2b), and
the geometries of the inner housing parts (1a, 1b) have lugs (9a, 9b) and/or pockets (10) for fixing and/or aligning the isolation body or spring elements (11), for connecting the earth wire to the inner housing part (1a, 1b).

2. The electrical connector (0a, 0b) according to claim 1, wherein the interior (1a, 1b) and exterior housing part (2a, 2b)
• have materials steady against corrosion, caustic substances and/or attrition, and
• different electrical conductive materials.

3. Electrical connector (0a, 0b) according to claim 1, wherein
the interior housing part (1a, 1b) cmprises tin or aluminum.

4. A method for producing an electrical connector (0a, 0b) according to any one of claims 1 to 3, comprising the steps of:
producing the exterior housing part (2a, 2b) by combining prototype and reshaping and also separating manufacturing methods;
generating the at least one rotational symmetrical geometry at the interior wall of the exterior housing part (2a, 2b) by a separating manufacturing method;
producing the interior housing part (1a, 1b) by a prototype manufacturing method; and
connecting the interior (1a, 1b) and the exterior housing part (2a, 2b) by a bonding method; wherein the at least one rotational symmetrical geometry is generated after the connection of the interior (1a, 1b) and exterior housing parts (2a, 2b),
the exterior housing part (2a, 2b) is produced of stainless steel or a superalloy, and
a material with a higher electrical conductivity is used for the interior housing part (1a, 1b) than for the exterior housing part (2a, 2b),
the at least one rotational symmetrical geometry of the exterior housing part (2a, 2b) is a protrusion or a recess incorporated along the inner circumferential of the exterior housing part (2a, 2b),
the geometries of the interior housing part (1a, 1b) are provided with lugs (9a, 9b) and/or pockets (10) for fixing and/or aligning the isolation body or from spring elements (11), for connecting the earth wire to the inner housing part (1a, 1b),
the interior housing part (1a, 1b) is designed such that, after assembling the connector with the mating connector of the inner housing part (1a, 1b), the inner housing part (1a, 1b) is positioned protected and behind a lateral oriented plane (3) perpendicular to the middle length axis in the interior housing part (2a, 2b), facing the respective electrical conductor, and only the exterior housing part (2a, 2b) is exposed to harmful environmental impacts.

5. The method for producing an electrical connector (0a, 0b) according to claim 4, wherein the prototype manufacturing method is a pressure casting method.

6. The method for producing an electrical connector (0a, 0b) according to claim 4, wherein the bonding method is an adhesive method or a forcing in or crimping.

7. The method for producing an electrical connector (0a, 0b) according to claim 4, wherein the separating manufacturing method is a rotating method.

8. The method for producing an electrical connector (0a, 0b) according to claim 4, wherein at least one encoding formation and/or a geometry (4a, 4b) are incorporated in the interior housing part (1a, 1b) by a separating manufacturing method.

9. The method for producing an electrical connector (0a, 0b) according to claim 8, wherein the separating manufacturing method is a milling method.

## Revendications

1. Connecteur enfichable électrique (0a, 0b) comportant au moins une fiche ou une douille pour un conducteur conduisant des signaux, comprenant un boîtier qui présente une partie intérieure (1a, 1b) et une partie extérieure (2a, 2b) de boîtier qui peuvent être séparées l'une de l'autre, ainsi qu'un corps isolant reçu à l'intérieur de la partie intérieure de boîtier (1a, 1b) pour au moins un élément de contact qui est conçu pour être raccordé à au moins un élément de contact complémentaire d'un connecteur enfichable homologue (0a, 0b), dans lequel
- la partie extérieure de boîtier (2a, 2b) présente
∘ sur la paroi intérieure au moins une géométrie à symétrie de révolution par rapport à son axe longitudinal médian,
∘ une lèvre intérieure (18a, 18b) et
∘ une zone (6a, 6b) destinée à recevoir la partie intérieure de boîtier (1a, 1b),
- la partie intérieure de boîtier (1a, 1b)
° présente au moins une géométrie (4a, 4b) destinée à recevoir et fixer le corps isolant et une formation de codage qui est conçue et destinée à correspondre à au moins une formation de codage complémentaire d'un connecteur enfichable homologue,
∘ est complètement entourée par la partie extérieure de boîtier (2a, 2b) et
∘ est insérée dans la partie extérieure de boîtier (2a, 2b) et se trouve derrière sa lèvre intérieure (18a, 18b) en étant tournée vers le conducteur électrique et
- la partie extérieure de boîtier (2a, 2b) et la partie intérieure de boîtier (1a, 1b) sont électriquement conductrices et assemblées de manière à exclure toute rotation,
la partie extérieure de boîtier (2a, 2b) est fabriquée en acier inoxydable ou en superalliage,
ladite au moins une géométrie à symétrie de révolution de la partie extérieure de boîtier (2a, 2b) est une élévation ou une dépression usinée le long de la circonférence intérieure de la partie extérieure de boîtier (2a, 2b) ; et
après un assemblage du connecteur enfichable avec un connecteur enfichable homologue, la partie intérieure de boîtier (1a, 1b) est protégée derrière un plan (3) d'orientation transversale perpendiculairement à l'axe longitudinal médian à l'intérieur de la partie extérieure de boîtier (2a, 2b) et tournée vers le conducteur électrique respectif, et seule la partie extérieure de boîtier (2a, 2b) est exposée aux influences nuisibles de l'environnement,
**caractérisé en ce que**
la partie intérieure de boîtier (1a, 1b) présente une conductivité électrique plus élevée que la partie extérieure de boîtier (2a, 2b) et
les géométries de la partie intérieure de boîtier (1a, 1b) présentent des languettes (9a, 9b) et/ou des poches (10) pour la fixation et/ou l'alignement du corps isolant ou d'éléments élastiques (11) pour le raccordement du conducteur de protection à la partie intérieure de boîtier (1a, 1b).

2. Connecteur enfichable électrique (0a, 0b) selon la revendication 1, dans lequel les parties intérieure (1a, 1b) et extérieure (2a, 2b) de boîtier
• présentent des matériaux présentant une résistance différente à la corrosion, aux substances corrosives et/ou à l'usure et
• présentent différents matériaux électroconducteurs.

3. Connecteur enfichable électrique (0a, 0b) selon la revendication 1, dans lequel la partie intérieure de boîtier (1a, 1b) est en étain ou en aluminium.

4. Procédé de fabrication d'un connecteur enfichable électrique (0a, 0b) selon l'une des revendications 1 à 3, comprenant les étapes consistant à :
fabriquer la partie extérieure de boîtier (2a, 2b) par une combinaison de procédés de fabrication par formage primaire et secondaire ainsi que de procédés de fabrication par séparation ;
produire ladite au moins une géométrie à symétrie de révolution sur la paroi intérieure de la partie extérieure de boîtier (2a, 2b) par un procédé de fabrication par séparation ;
fabriquer la partie intérieure de boîtier (1a, 1b) par un procédé de fabrication par formage primaire ; et
relier les parties intérieure (1a, 1b) et extérieure (2a, 2b) de boîtier par un procédé d'assemblage ; dans lequel ladite au moins une géométrie à symétrie de révolution est produite après la liaison des parties intérieure (1a, 1b) et extérieure (2a, 2b) de boîtier,
la partie extérieure de boîtier (2a, 2b) est fabriquée en acier inoxydable ou en superalliage, et
un matériau de conductivité électrique plus élevée est utilisé pour la partie intérieure de boîtier (1a, 1b) que pour la partie extérieure de boîtier (2a, 2b),
une élévation ou une dépression est utilisée en tant que ladite au moins une géométrie à symétrie de révolution de la partie extérieure de boîtier (2a, 2b), ladite élévation ou dépression étant usinée le long de la circonférence intérieure de la partie extérieure de boîtier (2a, 2b),
les géométries de la partie intérieure de boîtier (1a, 1b) sont pourvues de languettes (9a, 9b) et/ou de poches (10) pour la fixation et/ou l'alignement du corps isolant ou d'éléments élastiques (11) pour le raccordement du conducteur de protection à la partie intérieure de boîtier (1a, 1b) et
la partie intérieure de boîtier (1a, 1b) est conçue de telle sorte que, après que le connecteur enfichable a été assemblé avec un connecteur enfichable homologue, elle est protégée derrière un plan (3) d'orientation transversale perpendiculairement à l'axe longitudinal médian à l'intérieur de la partie extérieure de boîtier (2a, 2b) et tournée vers le conducteur électrique respectif, et seule la partie extérieure de boîtier (2a, 2b) est exposée aux influences nuisibles de l'environnement.

5. Procédé de fabrication d'un connecteur enfichable électrique (0a, 0b) selon la revendication 4, dans lequel le procédé de fabrication par formage primaire est un procédé de moulage sous pression.

6. Procédé de fabrication d'un connecteur enfichable électrique (0a, 0b) selon la revendication 4, dans lequel le procédé d'assemblage est un procédé de collage ou un pressage ou un sertissage.

7. Procédé de fabrication d'un connecteur enfichable électrique (0a, 0b) selon la revendication 4, dans lequel le procédé de fabrication par séparation est un procédé rotatif.

8. Procédé de fabrication d'un connecteur enfichable électrique (0a, 0b) selon la revendication 4, dans lequel au moins une formation de codage et/ou une géométrie (4a, 4b) est usinée dans la partie intérieure de boîtier (1a, 1b) par un procédé de fabrication par séparation.

9. Procédé de fabrication d'un connecteur enfichable électrique (0a, 0b) selon la revendication 8, dans lequel le procédé de fabrication par séparation est un procédé de fraisage.
